# EUROPÄISCHE PATENTSCHRIFT

(11) **EP 2 147 801 B1**
(45) Veröffentlichungstag und Bekanntmachung des Hinweises auf die Patenterteilung: **18.05.2016**
(21) Anmeldenummer: 09159418.4
(22) Anmeldetag: 05.05.2009
(51) Int. Cl.: B42C 11/02

(54) **BINDEVORRICHTUNG**
BINDING DEVICE
DISPOSITIF DE RELIURE

(30) Priorität: 23.07.2008 DE 102008034404
(43) Veröffentlichungstag der Anmeldung: 27.01.2010
(73) Patentinhaber: Esselte Leitz GmbH & Co. KG, 70469 Stuttgart (DE)
(72) Erfinder: Leute, Kurt, 78176 Blumberg (DE)
(74) Vertreter: Patentanwälte Bregenzer und Reule Partnerschaftsgesellschaft mbB

(56) Entgegenhaltungen:
- EP-A2- 0 404 556
- WO-A1-94/04374

## Beschreibung

Die Erfindung betrifft eine Bindevorrichtung zum Binden von Schriftgut in eine verformbare Rinne, gemäß Oberbegriff des Anspruchs 1.

Vorbekannte Bindevorrichtungen weisen ein Gestell auf, in dem zwei Klemmbacken montiert sind. Die verformbare Rinne, die entweder einzeln oder als Bestandteil eines Buchdeckels verwendet wird, wird zum Binden des Schriftguts auf ein Bett zwischen den Klemmbacken aufgelegt. Zu diesem Zweck muss der Abstand der beiden Klemmbacken zueinander vor dem Bindevorgang deutlich größer sein als die Breite der zu verformenden Rinne. Nach dem Auflegen der Rinne auf das Bett wird die erste Klemmbacke so weit auf die fest im Gestell verankerte zweite Klemmbacke zu bewegt, bis beide Klemmbacken lose an der Rinne anliegen. Anschließend findet der eigentliche Bindevorgang statt, in dem mittels eines Handhebels die erste Klemmbacke druckbeaufschlagt wird und mit ausreichender Kraft bei kurzem Verfahrweg gegen die Rinne gedrückt wird, um diese zu verformen. Bei den bekannten Bindevorrichtungen wird daher als nachteilig empfunden, dass zwei Bewegungen für den Bindevorgang notwendig sind: Zum einen das Heranfahren der beweglichen Klemmbacke an die Rinne, bei dem die Klemmbacke einen relativ langen Weg zurücklegen muss, ohne dass hierbei eine nennenswerte Kraft erforderlich wäre. Das Verschieben der Klemmbacke erfolgt somit in der Regel mit einem auf eine Verschiebemechanik wirkenden ersten Handhebel. Zum anderen das Verschieben der beweglichen Klemmbacke zum Verformen der Rinne, bei dem ein sehr kurzer Weg zurückgelegt wird und bei dem eine relativ hohe Kraft erforderlich ist. Dieser eigentliche Bindevorgang wird mittels einer von der Verschiebemechanik unabhängigen, durch einen zweiten Handhebel betätigten Mechanik durchgeführt.

Aus der WO 94/04374 A1 ist eine Bindevorrichtung der eingangs genannten Art bekannt, bei der ein Druckhebel mit einem Druckstück auf die erste Klemmbacke einwirkt, um sie auf die zweite, gestellfeste Klemmbacke bis zur Anlage der Rinne zu zu bewegen und anschließend die Kraft zum Verformen der Rinne aufzubringen. Zu diesem Zweck wird mittels eines Handhebels ein Zahnradsegment gedreht, das mit einem mit dem Druckhebel verbundenen Zahnrad in Eingriff ist.

Es ist daher Aufgabe der Erfindung, eine Bindevorrichtung zu schaffen, die einfacher zu handhaben ist.

Die Aufgabe wird erfindungsgemäß durch eine Bindevorrichtung mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, die Handhabung der Bindevorrichtung dadurch zu erleichtern, dass mit einer Handbewegung sowohl das Heranfahren der ersten Klemmbacke an die zu verformende Rinne, als auch die Verformung der Rinne ausgeführt werden kann. Das Heranfahren der ersten Klemmbacke an die Rinne wird über die Hebelmechanik erzielt, während das Verformen mittels Druckbeaufschlagung der Druckfläche durch das Druckstück erzielt wird. Sowohl die Hebelmechanik als auch das Druckstück werden durch Verschwenken des Handhebels bewegt, wobei das Druckstück erst dann an der Druckfläche zur Anlage kommt, wenn die erste Klemmbacke bereits an der Rinne anliegt. Für den langen Verfahrweg der ersten Klemmbacke bis zur Anlage an die Rinne, bei dem nur eine sehr geringe Kraft auf die Klemmbacke ausgeübt werden muss, ist die Hebelmechanik gut geeignet, während die große Kraft, die zum Verformen der Rinne notwendig ist, vorteilhaft durch ein Zusammenwirken der Zahnstange mit dem Zahnradsegment aufgebracht wird.

Zur Übertragung der Kraft zwischen dem Handhebel und der Zahnstange beziehungsweise der Hebelmechanik ist im Gestell vorteilhaft eine durch Bewegung des Handhebels in Betätigungsrichtung linear in der Querrichtung verschiebbare Zugstange gelagert, die mindestens eine Zahnstange trägt und an der die Hebelmechanik angelenkt ist. Dabei weist der Handhebel zweckmäßig einen längeren Hebelarm mit einem Handgriff und einen kürzeren, an der Zugstange angelenkten Hebelarm auf. Dies stellt eine erste Übersetzung dar, bei der eine Bewegung des Handgriffs mit geringerer Kraft über eine lange Strecke in einer Bewegung der Zugstange mit größerer Kraft über eine kurze Strecke resultiert.

Das Druckstück weist zweckmäßig einen um eine Drehachse im zweiten Hebelarm des Druckhebels drehbaren zylindrischen Außenring auf. Dabei wird bevorzugt, dass der Druckhebel ein Wälzlager zum Drehen des Außenrings um die Drehachse aufweist. Bei der Druckbeaufschlagung der Druckfläche rollt der Außenring auf der Druckfläche ab. Dadurch werden die Reibungskräfte, die zwischen dem Druckstück und der Druckfläche auftreten minimiert. Würde das Druckstück über die Druckfläche gleiten, so könnten die Reibungskräfte bei den aufzubringenden großen Kräften ebenfalls sehr groß werden, was sowohl den Verschleiß des Druckstücks erhöhen würde, als auch beachtliche Querkräfte hervorrufen würde, die vom Gestell aufgenommen und vom Bediener aufgebracht werden müssten.

Gemäß einer vorteilhaften Weiterbildung weist der Druckhebel zwei Zahnradsegmente auf, die an zwei zueinander parallelen Platten angeordnet sind, und das Druckstück ist zwischen den Platten angeordnet. Desweiteren sind im Gestell zwei fest miteinander verbundene, im selben Abstand wie die Platten parallel zueinander verlaufende Zahnstangen angeordnet. Diese Anordnung hat den Vorteil, dass das Druckstück zwischen den Zahnradsegmenten gelagert ist, so dass keine Kippmomente auftreten, wenn es gegen die Druckfläche gedrückt wird.

Zweckmäßig weist die Hebelmechanik Mittel auf, die die von ihr auf den Abstandskeil übertragene Kraft begrenzen. Dadurch wird vermieden, dass in der Hebelmechanik Kräfte wirken, die die Hebel beschädigen könnten. Dabei besteht die Hebelmechanik vorteilhaft aus mehreren Hebeln, die zueinander vorteilhaft teilweise gegen die Rückstellkraft von Federn beweglich sind, wie im Ausführungsbeispiel beschrieben.

Zweckmäßig ist zwischen der ersten Klemmbacke und dem Gestell mindestens eine Rückstellfeder angeordnet, deren Rückstellkraft entgegen der Vorschubrichtung wirkt. Durch diese Maßnahme wird auf einfache Weise ein Rückstellen der ersten Klemmbacke in ihre Ausgangsposition bewirkt, wenn der Handhebel nach einem Bindevorgang in seine Anfangsstellung zurückverschwenkt wird. Vorteilhaft ist ein das Gestell einschließendes Gehäuse vorgesehen, das einen Öffnungsschlitz zum Einlegen der Rinne auf das Bett aufweist. Das Gehäuse umschließt zum einen die im Gestell beweglichen Teile, zum anderen bietet es die Möglichkeit, der Vorrichtung ein ansprechendes Design zu verleihen.

Im folgenden wird die Erfindung anhand eines in der Zeichnung schematisch dargestellten Ausführungsbeispiels näher erläutert. Es zeigen:
- Fig. 1: eine Bindevorrichtung in perspektivischer Ansicht;
- Fig. 2a, 2b: die Bindevorrichtung gemäß Fig. 1 ohne Gehäuse und ohne Handgriff mit dem Handhebel in seiner Anfangsstellung, perspektivisch von oben sowie in Draufsicht von unten;
- Fig. 3a, 3b: die Darstellung der Bindevorrichtung gemäß Fig. 2a, 2b mit dem Handhebel in seiner Zwischenstellung und
- Fig. 4a, 4b: die Darstellung der Bindevorrichtung gemäß Fig. 2a, 2b mit dem Handhebel in seiner Endstellung.

Die in Fig. 1 gezeigte Bindevorrichtung 10 dient dazu, Schriftgut in eine verformbare Rinne zu binden, die ein einzelnes Bauteil oder ein Bestandteil eines Bucheinbands sein kann. Die Bindevorrichtung 10 weist zu ihrer Betätigung einen Handhebel 12 auf und ist mit einem Gehäuse 14 ausgestattet, das einen Öffnungsschlitz 16 zum Einsetzen der Rinne aufweist.

Wie in den weiteren Abbildungen dargestellt, weist die Bindevorrichtung 10 unter ihrem Gehäuse 14 ein Gestell 18 aus Metall auf, in dem um eine gestellfeste erste Schwenkachse 20 der Handhebel 12 begrenzt verschwenkbar gelagert ist. Im Gestell 18 ist ein Bett 22 zum Auflegen der Rinne angeordnet, das sich zwischen zwei Klemmbacken 24, 26 befindet. Eine erste Klemmbacke 24 ist in einer Vorschubrichtung 28 auf die zweite Klemmbacke 26 zu linear verschiebbar im Gestell 18 gelagert. Desweiteren ist im Gestell 18 eine Druckleiste 30 von einem Endanschlag 32 in der Vorschubrichtung 28 auf die erste Klemmbacke 24 zu linear verschiebbar gelagert. Der ersten Klemmbacke 24 zugewandt weist die Druckleiste 30 eine Seitenflanke 34 auf, deren Abstand zur ersten Klemmbacke 24 sich in einer senkrecht zur Vorschubrichtung 28 verlaufenden Querrichtung 36 stetig verringert. In der Querrichtung 36 läuft die Seitenflanke 34 in einem spitzen Winkel auf die sich in Querrichtung 36 erstreckende Rückseite 38 der ersten Klemmbacke 24 zu. Zwischen der ersten Klemmbacke 24 und der Druckleiste 30 ist ein Abstandskeil 40 angeordnet, der an der Seitenflanke 34 und der Rückseite 38 anliegt. Mit dem Abstandskeil 40 sind zwei Kunststoffplatten 42 verschraubt, die die erste Klemmbacke 24 und die Druckleiste 30 jeweils oben und unten ein Stück weit übergreifen, so dass der Abstandskeil 40 in Querrichtung zwischen der ersten Klemmbacke 24 und der Druckleiste 30 verschiebbar ist. Ein Verschieben des Abstandskeils 40 in der Querrichtung 36 bewirkt eine Abstandsänderung zwischen der ersten Klemmbacke 34 und der Druckleiste 30, so dass letztere gegen den Endanschlag 32 gedrückt wird und erstere in der Vorschubrichtung 28 auf die zweite Klemmbacke 26 zu bewegt wird. Die Bewegung des Abstandskeils 40 in Querrichtung 36 erfolgt durch Bewegung des Handhebels 12 in einer Betätigungsrichtung ausgehend von seiner in Fig. 2a, 2b gezeigten Anfangsstellung, wobei die Bewegung des Handhebels 12 mittels einer Hebelmechanik auf den Abstandskeil 40 übertragen wird.

Um eine zweite gestellfeste Schwenkachse 44 ist ein Druckhebel 46 verschwenkbar gelagert, der zwei zueinander parallel verlaufende Platten 48 aufweist. Jede der Platten 48 trägt am längeren Arm des Druckhebels 46 ein Zahnradsegment 50, während am kürzeren Arm des Druckhebels 46 ein Druckstück 52 zwischen den Platten 48 angeordnet ist. Das Druckstück 52 weist einen zylindrischen Außenring 54 auf, der mittels eines Wälzlagers um eine die Platten 48 verbindende Drehachse 56 drehbar gelagert ist. Das Druckstück 52 dient der Druckbeaufschlagung einer der ersten Klemmbacke 24 abgewandten Druckfläche 58 an der Druckleiste 30 und damit dem Vorschub der Druckleiste 30 in der Vorschubrichtung 28, um eine Kraft zum Verformen der Rinne auf die erste Klemmbacke 24 zu übertragen. Zum Verschwenken des Druckhebels 46 sind die Zahnradsegmente 50 jeweils mit einer Zahnstange 60 im Eingriff, wobei die Zahnstange 60 fest mit einer in Querrichtung 36 verlaufenden und in Querrichtung 36 linear im Gestell 18 verschiebbaren Zugstange 62 verbunden sind. Die Zugstange 62 ist am kürzeren Hebelarm 64 des Handhebels 12 angelenkt, während dessen längerer Hebelarm 66 den in Fig. 1 gezeigten Handgriff 68 trägt. Die Hebelmechanik zur Bewegung des Abstandskeils 40 ist an der Zugstange 62 angelenkt, wobei ihre Dimensionen so auf den Druckhebel 46 abgestimmt sind, dass dieser durch Verschwenken um die zweite Schwenkachse 44 erst dann mit seinem Druckstück 52 an der Druckfläche 58 zur Anlage kommt, wenn die erste Klemmbacke 24 bereits bis zur Anlage an der Rinne in Vorschubrichtung 28 vorgeschoben wurde. Dieses Anstoßen der ersten Klemmbacke 24 an der Rinne wird durch das Erreichen einer Zwischenstellung des Handhebels 12 definiert, wobei in der Zwischenstellung des Handhebels 12 das Druckstück 52 noch keine Kraft auf die Druckfläche 58 ausübt.

Im Folgenden wird insbesondere unter Bezugnahme auf Fig. 2b, 3b, 4b die Hebelmechanik näher beschrieben. Die Hebelmechanik weist einen ersten Hebel 70 auf, der um eine dritte gestellfeste Schwenkachse 72 verschwenkbar ist, und dessen erster Hebelarm 74 mit dem Abstandskeil 40 verbunden ist. An seinem zweiten Hebelarm 76 ist er mit einem Bolzen 78 versehen, der in einem Langloch 80 in einem zweiten Hebel 82 verschiebbar geführt ist. Das Langloch 80 erstreckt sich bis nahe zu einem ersten Ende 84 des zweiten Hebels 82, während sein zweites Ende 86 mit einem Bolzen 88 versehen ist. Der Bolzen 88 verbindet den zweiten Hebel 82 mit einem um eine vierte gestellfeste Schwenkachse 90 verschwenkbaren dritten Hebel 92. Dessen erster Hebelarm 94 ist mit der Zugstange 62 gelenkig verbunden, während sein zweiter Hebelarm 96 mit dem zweiten Hebel 82 verbunden ist. Der den zweiten Hebel 82 mit dem dritten Hebel 92 verbindende Bolzen 88 ist in einem Langloch 98 im ersten Hebelarm 100 eines vierten Hebels 102 verschiebbar geführt, der um eine fünfte gestellfeste Schwenkachse 104 verschwenkbar ist. Zwischen dem ersten Hebelarm 74 des ersten Hebels 70 und dem ersten Hebelarm 94 des dritten Hebels 92 ist eine erste Zugfeder 106 gespannt, während zwischen dem ersten Hebelarm 74 des ersten Hebels 70 und dem zweiten Hebelarm 108 des vierten Hebels 102 eine zweite Zugfeder 110 gespannt ist. Die Zugfedern 106, 110 beaufschlagen den ersten Hebelarm 74 des ersten Hebels mit einer eine Komponente in der Querrichtung 36 aufweisenden Zugkraft, die auf den Abstandskeil 40 übertragen wird, und die umso größer ist, je stärker die Zugfedern 106, 110 gespannt werden.

Im Folgenden wird der Bindevorgang näher beschrieben. Ausgegangen wird von dem in Fig. 2a, 2b gezeigten Zustand der Bindevorrichtung 10, in dem sich der Handhebel 12 in seiner Anfangsstellung befindet. Das Druckstück 52 befindet sich im Abstand zur Druckfläche 58, die Druckleiste 30 liegt an ihrem Endanschlag 32 an. Zwischen dem Gestell 18 und der ersten Klemmbacke 24 gespannte Rückstellfedern 112 halten die erste Klemmbacke 24 in einer Position, in der sie an einem Endanschlag im Gestell 18 anliegt. Der im ersten Hebel 70 angeordnete Bolzen 78 liegt am Ende des Langlochs 80 an, das sich nahe dem ersten Ende 84 des zweiten Hebels 82 befindet. Der Abstandskeil 40 befindet sich in einer Stellung, die den kleinstmöglichen Abstand zwischen der ersten Klemmbacke 24 und der Druckleiste 30 definiert. Durch Verschwenken des Handhebels 12 um die erste Schwenkachse 20 in Betätigungsrichtung wird die an seinem kürzeren Hebelarm 64 angelenkte Zugstange 62 in Querrichtung 36 bewegt. Der dritte Hebel 92 wird um die vierte Schwenkachse 90 verschwenkt und verschiebt den zweiten Hebel in Fig. 2b nach oben, so dass das Ende des Langlochs 80 eine Bewegung des Bolzens 78 nach oben ermöglicht. Die Kraft der Zugfedern 106, 110 bewirkt ein Verschwenken des ersten Hebels 70 um die dritte Schwenkachse 72, so dass der Abstandskeil 40 in der Querrichtung 36 bewegt wird und die erste Klemmbacke 24 in Vorschubrichtung 28 zur zweiten Klemmbacke 26 vorschiebt. Der Vorschub der ersten Klemmbacke 24 erfolgt bis zur Anlage an einer auf das Bett 22 aufgelegten, Schriftgut aufnehmenden Rinne. Die dann vom Handhebel 12 erreichte Position wird hier als Zwischenposition bezeichnet.

Gleichzeitig mit dem Vorschub der ersten Klemmbacke 24 in Vorschubrichtung 28 wird der Druckhebel 26 mittels der an der Zugstange 62 befestigten Zahnstangen 60 verschwenkt, so dass sich sein Druckstück 52 der Druckfläche 58 nähert. In der Zwischenstellung des Handhebels 12 ist das Druckstück 52 noch im Abstand zur Druckfläche 58 oder berührt diese gerade, ohne auf sie eine Kraft auszuüben. Wird der Handhebel 12 über die Zwischenstellung weiter in Betätigungsrichtung bewegt, so erfolgt kein weiterer Vorschub der ersten Klemmbacke 24, da diese an der Rinne anliegt. Vielmehr werden die Zugfedern 106, 110 gespannt, deren Zugkraft jedoch nicht ausreicht, um den Abstandskeil 40 weiter in Querrichtung 36 zu bewegen und die Rinne zu verformen. Die Zugfedern 106, 110 bewirken somit eine Begrenzung der von der Hebelmechanik auf den Abstandskeil 40 übertragenen Kraft. Gleichzeitig wird das Druckstück 52 durch Schwenken des Druckhebels 46 weiter auf die Druckfläche 58 zu bewegt bis es an ihr zur Anlage kommt. Ein weiteres Verschwenken des Handhebels in Betätigungsrichtung bewirkt eine Druckbeaufschlagung der Druckfläche 58 durch das Druckstück 52, wodurch die Druckleiste 30 in Vorschubrichtung 28 vorgeschoben wird. Die Druckleiste 30 beaufschlagt über den Abstandskeil 40 die erste Klemmbacke 24, die zum Verformen der Rinne in Vorschubrichtung vorgeschoben wird. Dabei rollt der Außenring 54 auf der Druckfläche 58 ab. Der Vorschub der Druckleiste 30 erfolgt, bis der Handhebel 12 seine in Fig. 1 und in Fig. 4a gezeigte Endstellung erreicht hat. Wird der Handhebel 12 anschließend wieder in seine Anfangsstellung bewegt, wird zunächst das Druckstück 52 von der Druckfläche 54 abgehoben, woraufhin die Druckleiste 30 mittels der Rückstellfedern 114 bis zu ihrem Endanschlag 32 zurückbewegt wird. Desweiteren wird der Abstandskeil 40 entgegen der Querrichtung 36 bewegt, so dass auch die erste Klemmbacke 24 mittels der Rückstellfedern 112 entgegen der Vorschubrichtung 28 bewegt wird, bis die Rinne vom Bett 22 entnommen werden kann. Bei Bedarf, also wenn die Rinne noch nicht ausreichend verformt ist, lässt sich der Bindevorgang durch abermaliges Verschwenken des Handhebels 12 in der Betätigungsrichtung bis zu seiner Endstellung wiederholen.

Zusammenfassend ist folgendes festzuhalten:
Die Erfindung betrifft eine Bindevorrichtung 10 zum Binden von Schriftgut in eine verformbare Rinne mit einem Gestell 18, mit einem um eine gestellfeste erste Schwenkachse 20 in einer Betätigungsrichtung von einer Anfangs- über eine Zwischen- in eine Endstellung verschwenkbaren Handhebel 12, mit zwei Klemmbacken 24, 26 zum Einklemmen und Verformen der Rinne, von denen eine erste Klemmbacke 24 in einer Vorschubrichtung 28 auf die zweite Klemmbacke 26 zu linear verschiebbar im Gestell 18 gelagert ist, mit einem Bett 22 zum Auflegen der Rinne zwischen den Klemmbacken 24, 26, mit einer im Abstand zur ersten Klemmbacke 24 im Gestell 18 von einem Endanschlag 32 in Vorschubrichtung 28 auf die erste Klemmbacke 24 zu linear verschiebbar gelagerten Druckleiste 30, die eine der ersten Klemmbacke 24 zugewandte Seitenflanke 34, deren Abstand zur ersten Klemmbacke 24 sich in einer senkrecht zur Vorschubrichtung 28 verlaufenden Querrichtung 36 stetig verringert, und eine der ersten Klemmbacke 24 abgewandte Druckfläche 58 aufweist, mit einem an der ersten Klemmbacke 24 und der Seitenflanke 34 der Druckleiste 30 anliegenden, durch Bewegung des Handhebels 12 in der Betätigungsrichtung mittels einer Hebelmechanik in Querrichtung 36 beweglichen Abstandkeil 40, wobei die Zwischenstellung des Handhebels 12 durch Erreichen eines der Breite der Rinne entsprechenden Abstands der Klemmbacken 24, 26 definiert ist, und mit einem um eine gestellfeste zweite Schwenkachse 44 verschwenkbaren Druckhebel 46, der an einem ersten Hebelarm mindestens ein Zahnradsegment 50 und am zweiten Hebelarm ein Druckstück 52 zur Kraftbeaufschlagung der Druckfläche 58 aufweist, wobei das mindestens eine Zahnradsegment 50 mit mindestens einer im Gestell 18 gelagerten, mit dem Handhebel 12 verbundenen Zahnstange 60 so in Eingriff steht, dass eine Bewegung des Handhebels 12 in Betätigungsrichtung eine Bewegung des Druckstücks 52 in Richtung zur Druckfläche 58 bewirkt, und wobei das Druckstück 52 so angeordnet ist, dass es bei oder nach Erreichen der Zwischenstellung des Handhebels 12 an der Druckfläche 58 zur Anlage kommt.

## Patentansprüche

1. Bindevorrichtung zum Binden von Schriftgut in eine verformbare Rinne mit einem Gestell (18), mit einem um eine gestellfeste erste Schwenkachse (20) in einer Betätigungsrichtung von einer Anfangs- über eine Zwischen- in eine Endstellung verschwenkbaren Handhebel (12), mit zwei Klemmbacken (24, 26) zum Einklemmen und Verformen der Rinne, von denen eine erste Klemmbacke (24) in einer Vorschubrichtung (28) auf die zweite Klemmbacke (26) zu linear verschiebbar im Gestell (18) gelagert ist, mit einem Bett (22) zum Auflegen der Rinne zwischen den Klemmbacken (24, 26), wobei die Zwischenstellung des Handhebels (12) durch Erreichen eines der Breite der Rinne entsprechenden Abstands der Klemmbacken (24, 26) definiert ist, und mit einem um eine gestellfeste zweite Schwenkachse (44) verschwenkbaren Druckhebel (46), der an einem ersten Hebelarm mindestens ein Zahnradsegment (50) und am zweiten Hebelarm ein Druckstück (52) aufweist, **gekennzeichnet durch** eine im Abstand zur ersten Klemmbacke (24) im Gestell (18) von einem Endanschlag (32) in Vorschubrichtung (28) auf die erste Klemmbacke (24) zu linear verschiebbar gelagerte Druckleiste (30), die eine der ersten Klemmbacke (24) zugewandte Seitenflanke (34), deren Abstand zur ersten Klemmbacke (24) sich in einer senkrecht zur Vorschubrichtung (28) verlaufenden Querrichtung (36) stetig verringert, und eine der ersten Klemmbacke (24) abgewandte Druckfläche (58) aufweist, und einen an der ersten Klemmbacke (24) und der Seitenflanke (34) der Druckleiste (30) anliegenden, **durch** Bewegung des Handhebels (12) in der Betätigungsrichtung mittels einer Hebelmechanik in Querrichtung (36) beweglichen Abstandskeil (40), wobei das Druckstück (52) ein Druckstück zur Kraftbeaufschlagung der Druckfläche (58) ist, wobei das mindestens eine Zahnradsegment (50) mit mindestens einer im Gestell (18) gelagerten, mit dem Handhebel (12) verbundenen Zahnstange (60) so in Eingriff steht, dass eine Bewegung des Handhebels (12) in Betätigungsrichtung eine Bewegung des Druckstücks (52) in Richtung zur Druckfläche (58) bewirkt, und wobei das Druckstück (52) so angeordnet ist, dass es bei oder nach Erreichen der Zwischenstellung des Handhebels (12) an der Druckfläche (58) zur Anlage kommt.

2. Bindevorrichtung nach Anspruch 1, **dadurch gekennzeichnet, dass** im Gestell (18) eine durch Bewegung des Handhebels (12) in Betätigungsrichtung linear in der Querrichtung (36) verschiebbare Zugstange (62) gelagert ist, die die mindestens eine Zahnstange (60) trägt und an der die Hebelmechanik angelenkt ist.

3. Bindevorrichtung nach Anspruch 2, **dadurch gekennzeichnet, dass** der Handhebel (12) einen längeren Hebelarm (66) mit einem Handgriff (68) und einen kürzeren, an der Zugstange (62) angelenkten Hebelarm (64) aufweist.

4. Bindevorrichtung nach einem der vorangehenden Ansprüche, **dadurch gekennzeichnet, dass** das Druckstück (52) einen um eine Drehachse (56) im zweiten Hebelarm des Druckhebels (46) drehbaren zylindrischen Außenring (54) aufweist.

5. Bindevorrichtung nach Anspruch 4, **dadurch gekennzeichnet, dass** der Druckhebel (46) ein Wälzlager zum Drehen des Außenrings (54) um die Drehachse (56) aufweist.

6. Bindevorrichtung nach einem der vorangehenden Ansprüche, **dadurch gekennzeichnet, dass** der Druckhebel (46) zwei Zahnradsegmente (50) aufweist, die an zwei zueinander parallelen Platten (48) angeordnet sind, dass das Druckstück (52) zwischen den Platten (48) angeordnet ist, und dass im Gestell (18) zwei fest miteinander verbundene, im selben Abstand wie die Platten (48) parallel zueinander verlaufende Zahnstangen (60) angeordnet sind.

7. Bindevorrichtung nach einem der vorangehenden Ansprüche, **dadurch gekennzeichnet, dass** die Hebelmechanik Mittel aufweist, die die von ihr auf den Abstandskeil (40) übertragene Kraft begrenzen.

8. Bindevorrichtung nach einem der vorangehenden Ansprüche, **dadurch gekennzeichnet, dass** die Hebelmechanik einen um eine dritte gestellfeste Schwenkachse (72) verschwenkbaren, mit seinem ersten Hebelarm (74) mit dem Abstandskeil (40) verbundenen ersten Hebel (70) aufweist, wobei sein erster Hebelarm (74) mittels mindestens einer Feder (106, 110) in Querrichtung (36) kraftbeaufschlagt wird.

9. Bindevorrichtung nach Anspruch 8, **dadurch gekennzeichnet, dass** die Hebelmechanik einen im Gestell (18) verschiebbaren zweiten Hebel (82) mit einem Langloch (80) nahe seinem ersten Ende (84) aufweist, wobei im Langloch (80) ein am zweiten Hebelarm (76) des ersten Hebels befestigter Bolzen (78) verschiebbar geführt ist.

10. Bindevorrichtung nach Anspruch 9, **dadurch gekennzeichnet, dass** die Hebelmechanik einen um eine vierte gestellfeste Schwenkachse (90) verschwenkbaren dritten Hebel (92) aufweist, dessen erster Hebelarm (94) mit der Zugstange (62) gelenkig verbunden ist und dessen zweiter Hebelarm (96) über einen drehbar gelagerten Bolzen (88) mit dem zweiten Ende (86) des zweiten Hebels (82) verbunden ist.

11. Bindevorrichtung nach Anspruch 10, **dadurch gekennzeichnet, dass** zwischen dem ersten Hebelarm (74) des ersten Hebels (70) und dem ersten Hebelarm (94) des dritten Hebels (92) eine erste Zugfeder (106) gespannt ist.

12. Bindevorrichtung nach Anspruch 10 oder 11, **dadurch gekennzeichnet, dass** die Hebelmechanik einen um eine fünfte gestellfeste Schwenkachse (104) verschwenkbaren vierten Hebel (102) aufweist, der an seinem ersten Hebelarm (100) ein Langloch (98) aufweist, in dem der den zweiten und den dritten Hebel (82, 92) verbindende Bolzen (88) verschiebbar geführt ist.

13. Bindevorrichtung nach Anspruch 12, **dadurch gekennzeichnet, dass** zwischen dem ersten Hebelarm (74) des ersten Hebels (70) und dem zweiten Hebelarm (108) des vierten Hebels (102) eine zweite Zugfeder (110) gespannt ist.

14. Bindevorrichtung nach einem der vorangehenden Ansprüche, **dadurch gekennzeichnet, dass** zwischen der ersten Klemmbacke (24) und dem Gestell (18) mindestens eine Rückstellfeder (112) angeordnet ist, deren Rückstellkraft entgegen der Vorschubrichtung (28) wirkt.

15. Bindevorrichtung nach einem der vorangehenden Ansprüche, **gekennzeichnet durch** ein das Gestell (18) einschließendes Gehäuse (14), das einen Öffnungsschlitz (16) zum Einlegen der Rinne auf das Bett (22) aufweist.

## Claims

1. Binding device to bind documents in a deformable channel having a frame (18), having a manual lever (12) which is able to swivel about a first pivot axis (20), which is fixed in the frame, in a actuation direction from an initial via an intermediate into an end position, having two clamping jaws (24, 26) to clamp and deform the channel, of which a first clamping jaw (24) is mounted to be moveable in a feed direction (28) towards the second clamping jaw (26) in a linear manner in the frame (18), having a bed (22) to support the channel between the clamping jaws (24, 26), wherein the intermediate position of the manual lever (12) is defined by the clamping jaws (24, 26) reaching a distance apart corresponding to the width of the channel, and having a push lever (46) which is able to swivel about a second pivot axis (44), which is fixed in the frame, and which has at least one gear segment (50) on a first lever arm and a pressure piece (52) on the second lever arm, **characterised by** a pressure strip (30) mounted to be moveable in a linear manner at a distance to the first clamping jaw (24) in the frame (18) from an end stop (32) in the feed direction (28) to the first clamping jaw (24), said pressure strip having a side flank (34) facing towards the first clamping jaw (24), the distance of which to the first clamping jaw (24) is constantly reducing in a transverse direction (36) running perpendicularly to the feed direction (28), and a pressure surface (58) facing away from the first clamping jaw (24); and a spacer wedge (40) which abuts onto the first clamping jaw (24) and the side flank (34) of the pressure strip (30) and which is movable by movement of the manual lever (12) in the actuation direction by means of a lever mechanism in the transverse direction (36), wherein the pressure piece (52) is a pressure piece for the force loading of the pressure surface (58), wherein the at least one gear segment (50) engages with at least one gear rack (60) mounted in the frame (18) and connected to the manual lever (12) such that a movement of the manual lever (12) in the actuation direction causes a movement of the pressure piece (52) in the direction towards the pressure surface (58), and wherein the pressure piece (52) is arranged such that it comes into contact with the pressure surface (58) at or after the manual lever (12) has reached the intermediate position.

2. Binding device according to claim 1, **characterised in that** a drawbar (62) which is moveable in a linear manner in the transverse direction (36) by movement of the manual lever (12) in the actuation direction is mounted in the frame (18), said drawbar bearing the at least one gear rack (60) and on which the lever mechanism is hinged.

3. Binding device according to claim 2, **characterised in that** the manual lever (12) has a longer lever arm (66) having a handle (68) and a shorter lever arm (64) which is hinged on the drawbar (62).

4. Binding device according to one of the preceding claims, **characterised in that** the pressure piece (52) has a cylindrical outer ring (54) which is rotatable about a rotational axis (56) in the second lever arm of the push lever (46).

5. Binding device according to claim 4, **characterised in that** the push lever (46) has a rolling bearing to rotate the outer ring (54) about the rotational axis (56).

6. Binding device according to one of the preceding claims, **characterised in that** the push lever (46) has two gear segments (50) which are arranged on two plates (48) which are parallel to each other; the pressure piece (52) is arranged between the plates (48); and two gear racks (60) which are firmly connected to each other and run in parallel with each other at the same distance as the plates (48) are arranged in the frame (18).

7. Binding device according to one of the preceding claims, **characterised in that** the lever mechanism has means which limit the force transferring from it to the spacer wedge (40).

8. Binding device according to one of the preceding claims, **characterised in that** the lever mechanism has a first lever (70) which is able to swivel about a third pivot axis (72), which is fixed in the frame, and is connected with its first lever arm (74) to the spacer wedge (40), wherein its first lever arm (74) is loaded with force in the transverse direction (36) by means of at least one spring (106, 110).

9. Binding device according to claim 8, **characterised in that** the lever mechanism has a second lever (82), which is moveable in the frame (18), having an elongated hole (80) in the vicinity of its first end (84), wherein a bolt (78) which is fixed to the second lever arm (76) of the first lever is guided to be moveable in the elongated hole (80).

10. Binding device according to claim 9, **characterised in that** the lever mechanism has a third lever (92) which is able to swivel about a fourth pivot axis (90), which is fixed in the frame, the first lever arm (94) of which is connected in articulated manner to the drawbar (62) and the second lever arm (96) of which is connected to the second end (86) of the second lever (82) via a bolt (88) which is mounted rotatably.

11. Binding device according to claim 10, **characterised in that** a first tension spring (106) is tensioned between the first lever arm (74) of the first lever (70) and the first lever arm (94) of the third lever (92).

12. Binding device according to claim 10 or 11, **characterised in that** the lever mechanism has a fourth lever (102) which is able to swivel about a fifth pivot axis (104), which is fixed in the frame, said fourth lever having an elongated hole (98) on its first lever arm (100) in which the bolt (88) which connects the second and the third levers (82, 92) is guided to be moveable.

13. Binding device according to claim 12, **characterised in that** a second tension spring (110) is tensioned between the first lever arm (74) of the first lever (70) and the second lever arm (108) of the fourth lever (102).

14. Binding device according to one of the preceding claims, **characterised in that** at least one return spring (112) is arranged between the first clamping jaw (24) and the frame (18), the return force of which acts against the feed direction (28).

15. Binding device according to one of the preceding claims, **characterised by** a housing (14) which surrounds the frame (18) and which has an opening slot (16) to insert the channel onto the bed (22).

## Revendications

1. Dispositif de reliure pour relier des documents dans une baguette déformable, avec un bâti (18), avec un levier à main (12) pouvant pivoter dans une direction d'actionnement d'une position initiale dans une position finale - en passant par une position intermédiaire - autour d'un premier axe de pivotement (20) solidaire du bâti, avec deux mors de serrage (24, 26) pour serrer et déformer la baguette, parmi lesquels un premier mors de serrage (24) est monté dans le bâti (18) à translation linéaire dans une direction d'avancement (28) en direction du deuxième mors de serrage (26), avec un lit (22) pour y poser la baguette entre les mors de serrage (24, 26), sachant que la position intermédiaire du levier à main (12) est définie par l'atteinte d'un espacement des mors de serrage (24, 26) correspondant à la largeur de la baguette, et avec un levier de pression (46) pouvant pivoter autour d'un deuxième axe de pivotement (44) solidaire du bâti, levier qui présente sur un premier bras de levier au moins un segment (50) de roue dentée et sur le deuxième bras de levier un élément de pression (52), **caractérisé par** une barre de pression (30) montée dans le bâti (18), à distance du premier mors de serrage (24), à translation linéaire dans la direction d'avancement (28) depuis une butée finale (32) en direction du premier mors de serrage (24), barre qui présente un flanc latéral (34), tourné vers le premier mors de serrage (24) et dont la distance par rapport au premier mors de serrage (24) diminue progressivement dans une direction transversale (36) s'étendant perpendiculairement à la direction d'avancement (28), et une surface de pression (58) opposée au premier mors de serrage (24), et par une cale d'espacement (40), s'appliquant contre le premier mors de serrage (24) et contre le flanc latéral (34) de la barre de pression (30) et mobile au moyen d'un mécanisme à leviers dans la direction transversale (36) par le déplacement du levier à main (12) dans la direction d'actionnement, sachant que l'élément de pression (52) est un élément de pression pour solliciter en force la surface de pression (58), sachant que le segment (50) de roue dentée au moins unique est en prise, avec au moins une crémaillère (60) montée dans le bâti (18) et reliée au levier à main (12), de telle sorte qu'un déplacement du levier à main (12) dans la direction d'actionnement provoque un déplacement de l'élément de pression (52) en direction de la surface de pression (58), et sachant que l'élément de pression (52) est disposé de telle sorte qu'il vient s'appliquer contre la surface de pression (58) à l'atteinte ou à la suite de l'atteinte de la position intermédiaire du levier à main (12).

2. Dispositif de reliure selon la revendication 1, **caractérisé en ce qu'**une bielle de traction (62), qui est mobile en translation linéaire dans la direction transversale (36) par le déplacement du levier à main (12) dans la direction d'actionnement et qui porte la crémaillère au moins unique (60) et est articulée sur le mécanisme à leviers, est montée dans le bâti (18).

3. Dispositif de reliure selon la revendication 2, **caractérisé en ce que** le levier à main (12) présente un bras de levier plus long (66) doté d'une poignée (68) et un bras de levier plus court (64) articulé sur la bielle de traction (62).

4. Dispositif de reliure selon l'une des revendications précédentes, **caractérisé en ce que** l'élément de pression (52) présente une bague extérieure cylindrique (54), rotative autour d'un axe de rotation (56) dans le deuxième bras de levier du levier de pression (46).

5. Dispositif de reliure selon la revendication 4, **caractérisé en ce que** le levier de pression (46) présente un palier à roulement pour la rotation de la bague extérieure (54) autour de l'axe de rotation (56).

6. Dispositif de reliure selon l'une des revendications précédentes, **caractérisé en ce que** le levier de pression (46) présente deux segments (50) de roue dentée qui sont disposés sur deux plaques (48) parallèles entre elles, **en ce que** l'élément de pression (52) est disposé entre les plaques (48) et **en ce que** deux crémaillères (60), fixement reliées entre elles et s'étendant parallèlement entre elles avec le même espacement que les plaques (48), sont disposées dans le bâti (18).

7. Dispositif de reliure selon l'une des revendications précédentes, **caractérisé en ce que** le mécanisme à leviers présente des moyens qui limitent la force qu'il transmet sur la cale d'espacement (40).

8. Dispositif de reliure selon l'une des revendications précédentes, **caractérisé en ce que** le mécanisme à leviers présente un premier levier (70) pouvant pivoter autour d'un troisième axe de pivotement (72) solidaire du bâti et relié par son premier bras de levier (74) à la cale d'espacement (40), sachant que son premier bras de levier (74) est sollicité en force dans la direction transversale (36) au moyen d'au moins un ressort (106, 110).

9. Dispositif de reliure selon la revendication 8, **caractérisé en ce que** le mécanisme à leviers présente un deuxième levier (82) mobile en translation dans le bâti (18) et doté d'un trou oblong (80) à proximité de sa première extrémité (84), sachant qu'un boulon (78) fixé sur le deuxième bras de levier (76) du premier levier est guidé en translation dans le trou oblong (80).

10. Dispositif de reliure selon la revendication 9, **caractérisé en ce que** le mécanisme à leviers présente un troisième levier (92) pouvant pivoter autour d'un quatrième axe de pivotement (90) solidaire du bâti, levier dont le premier bras de levier (94) est relié de manière articulée à la bielle de traction (62) et dont le deuxième bras de levier (96) est relié à la deuxième extrémité (86) du deuxième levier (82) par l'intermédiaire d'un boulon (88) monté à rotation.

11. Dispositif de reliure selon la revendication 10, **caractérisé en ce qu'**un premier ressort de traction (106) est tendu entre le premier bras de levier (74) du premier levier (70) et le premier bras de levier (94) du troisième levier (92).

12. Dispositif de reliure selon la revendication 10 ou 11, **caractérisé en ce que** le mécanisme à leviers présente un quatrième levier (102) pouvant pivoter autour d'un cinquième axe de pivotement (104) solidaire du bâti, levier qui présente sur son premier bras de levier (100) un trou oblong (98) dans lequel le boulon (88) reliant le deuxième et le troisième leviers (82, 92) est guidé en translation.

13. Dispositif de reliure selon la revendication 12, **caractérisé en ce qu'**un deuxième ressort de traction (110) est tendu entre le premier bras de levier (74) du premier levier (70) et le deuxième bras de levier (108) du quatrième levier (102).

14. Dispositif de reliure selon l'une des revendications précédentes, **caractérisé en ce qu'**au moins un ressort de rappel (112), dont la force de rappel agit à l'encontre de la direction d'avancement (28), est disposé entre le premier mors de serrage (24) et le bâti (18).

15. Dispositif de reliure selon l'une des revendications précédentes, **caractérisé par** un boîtier (14) qui renferme le bâti (18) et qui présente une fente d'ouverture (16) pour mettre en place la baguette sur le lit (22).
